# FASCICULE DE BREVET EUROPEEN

(11) **EP 1 629 163 B1**
(45) Date de publication et mention de la délivrance du brevet: **27.09.2006**
(21) Numéro de dépôt: 04742586.3
(22) Date de dépôt: 27.04.2004
(51) Int. Cl.: E04H 4/12, E04H 4/16

(54) **ENSEMBLE DE CIRCULATION D'EAU A MULTIPLICATION DE DEBIT POUR PISCINE, ET GROUPE DE FILTRATION LE COMPORTANT**
WASSERZIRKULATIONSEINHEIT MIT ERHÖHTEM DURCHSATZ FÜR SCHWIMMBECKEN UND DIESE ENTHALTENDE FILTEREINHEIT
WATER CIRCULATION UNIT WITH INCREASED THROUGHPUT FOR SWIMMING POOLS, AND FILTER UNIT COMPRISING THE SAME

(30) Priorité: 28.05.2003 FR 0306532; 19.11.2003 FR 0313553
(43) Date de publication de la demande: 01.03.2006
(73) Titulaire: Queirel, Joel, 10000 Troyes (FR)
(72) Inventeur: Queirel, Joel, 10000 Troyes (FR)
(74) Mandataire: Arnaud, Jean
(86) Numéro de dépôt international: PCT/FR2004/001019
(87) Numéro de publication internationale: WO 2004/109042

(56) Documents cités:
- WO-A-03/062561
- US-A- 1 157 692
- US-A- 3 444 575
- US-A- 3 961 393
- US-A- 4 818 389
- US-A- 4 826 591
- US-A- 5 352 358
- US-A- 6 007 714

## Description

La présente invention concerne un ensemble de circulation d'eau avec multiplication de débit pour piscine, notamment destiné à un groupe fixe ou mobile de filtration et d'entretien de piscine, à un balai de nettoyage et d'entretien de piscine et même à un robot de nettoyage de piscine.

L'invention met en oeuvre essentiellement, pour une multiplication de débit, un système dans lequel un éjecteur projette un courant d'eau dans un convergent.

On a déjà cherché à utiliser un effet de multiplication de débit par projection d'un courant d'eau dirigé vers un ajutage, un orifice ou un cône pour assurer un entraînement de l'eau et obtenir ainsi un débit élevé de circulation d'eau.

Le document US-4 501 659 décrit ainsi un appareil destiné à faire circuler l'eau d'une piscine afin que celle-ci soit filtrée. Comme l'indique la figure 1 qui reproduit une figure de ce document, la partie supérieure de l'appareil comporte un filtre et la partie inférieure de l'appareil est raccordée à une alimentation en eau sous pression et comporte une buse tournée vers un orifice d'une paroi placée en regard. Un convergent peut être placé en face de l'éjecteur. Celui-ci est disposé vers la partie inférieure de l'appareil. L'eau qui a traversé le filtre se rapproche de l'éjecteur d'un côté de celui-ci et change de direction pour passer dans le convergent. Le facteur de multiplication de débit obtenu est relativement réduit, et il ne dépasse jamais 2,5.

Le document US-4 826 591 décrit aussi une installation de filtration pour piscine, représentée sur la figure 2 qui reproduit une figure de ce document, dans laquelle une pompe fait circuler un courant d'eau de la piscine dans un filtre. Avant retour dans la piscine, l'eau passe dans un éjecteur placé devant un convergent afin que de l'eau qui a circulé dans un panier relié à un "skimmer" soit aspirée par le convergent. Dans ce système, le débit obtenu par multiplication n'est pas utilisé pour la circulation dans un filtre, mais seulement dans un panier d'arrêt de débris tels que des feuilles. Comme dans le document précédent, l'éjecteur et le convergent sont placés près d'une surface inférieure d'un espace à la partie supérieure duquel est logé le panier. Comme l'indiquent les flèches, l'eau descend vers l'entrée d'un convergent disposé horizontalement et change de direction. Bien que le corps de ce document n'indique pas le rapport de multiplication obtenu avec un tel système, les valeurs indiquées pour les différentes dimensions correspondent à un facteur de multiplication réduit, ne dépassant certainement pas 2,5.

Le document US-5 785 846 décrit aussi une installation, représentée sur la figure 3 qui reproduit une figure de ce document, dans laquelle une pompe alimente un éjecteur qui projette un courant d'eau vers un conduit aligné en face de lui et disposé dans une chambre délimitant un convergent arrondi à l'entrée du conduit. L'effet d'aspiration créé par l'éjecteur dans le convergent est utilisé pour l'aspiration d'eau qui a circulé dans un filtre et qui parvient par un conduit débouchant latéralement dans la chambre entourant l'éjecteur. Comme l'indique cette figure, le courant d'eau provenant du filtre arrive d'un côté de l'éjecteur et doit subir un changement de direction de 90° pour être entraîné vers le conduit de sortie. Bien que le document ne donne aucune valeur du facteur de multiplication de débit, la très grande dissymétrie d'arrivée d'eau limite certainement le facteur de multiplication de débit à une valeur bien inférieure à 2,5.

Le document WO 02/086 259 décrit un ensemble de circulation d'eau à multiplication de débit, dont une partie est représentée sur la figure 4 qui reproduit une figure de ce document, qui donne un facteur de multiplication supérieur à 2,5, et qui peut même dépasser 3. Cet ensemble de multiplication de débit comprend un convergent, un col et un divergent, et de l'eau sous pression est injectée en direction parallèle à la surface interne du col par une fente disposée à la périphérie du col. Ce système est limité à l'injection d'eau dans le col et, compte tenu de la grande longueur de la fente formée autour du col, cette fente doit être de très faible largeur ; on constate en pratique qu'elle s'obture facilement, si des précautions convenables ne sont pas prises pour qu'elle ne s'obture pas.

Le document WO 03/062 561, qui n'est à considérer dans le cadre de l'invention qu'au titre de l'article 54(3) de la CBE, décrit un perfectionnement du système considéré dans le document précédent. Comme l'indique la figure 5 qui reproduit une figure de ce document WO 03/062 561, ce système comprend un ensemble à convergent, col et divergent comprenant un éjecteur disposé à l'entrée du convergent et un second éjecteur disposé dans le col. Ce système combine donc une double injection d'abord par un éjecteur dans l'axe du convergent, du col et du divergent, et ensuite par l'éjecteur du col. En outre, ce document indique que l'éjecteur amont placé sur l'axe du convergent peut se trouver à l'intérieur d'un coude Kaplan destiné à permettre l'obtention d'un rapport élevé de multiplication de débit. Comme l'indique cette figure, un débit de 10 m³/h, introduit par moitiés dans l'éjecteur amont et dans l'éjecteur du col, donne en sortie un débit de 30 m³/h, c'est-à-dire que le rapport de multiplication de débit est égal à 3.

On s'est rendu compte que, dans l'application concernée par les documents précités, c'est-à-dire la circulation d'eau avec multiplication de débit pour piscine, il était possible d'obtenir des rapports de multiplication de débit bien supérieurs à 3, de l'ordre de 10 et même plus par utilisation de moyens techniques particulièrement simples.

On décrit maintenant, en référence aux figures 6A à 6D, des expériences qui ont été exécutées pour démontrer l'efficacité des moyens techniques simples mis en oeuvre selon l'invention.

On a placé à l'intérieur d'une piscine, à distance de la surface, du fond et des parois, un éjecteur 110 destiné à diriger horizontalement un débit d'eau de 2 m³/h à une pression de 2 bar. La vitesse de l'eau à la sortie de l'éjecteur était de l'ordre de 17 m/s. En position horizontale centrée sur l'axe 112 de l'éjecteur, on a disposé un élément constitué d'un convergent 114 et d'un conduit cylindrique 116. La section du convergent et celle du conduit étaient circulaires, d'une section amont du convergent à une section aval de celui-ci, jusqu'à une section de sortie du conduit, si bien que l'ensemble formait une surface de révolution. L'orifice de sortie de l'éjecteur a été placé dans le plan de la section amont du convergent.

Dans l'expérience de la figure 6A, le conduit 116 raccordé au convergent 114 avait une longueur égale à 40 % de la longueur du convergent 114. Dans l'expérience de la figure 6B, la partie de conduit 16 avait été doublée et prolongée d'un divergent, si bien que le conduit 118 avait une longueur égale à 1,75 fois celle du convergent 114. Enfin, dans l'expérience de la figure 6C, le conduit 118 de la figure 6B avait été prolongée par un conduit cylindrique de longueur égale à 1,25 fois la longueur du convergent, si bien que le conduit 120 avait une longueur totale égale à 3 fois celle du convergent 114. La section à la partie de plus faible section, c'est-à-dire au niveau de la partie de conduit cylindrique 116, était de 57 cm³.

On a alimenté l'éjecteur 110 en eau avec un débit de 2 m³/h à une pression de 2 bar, et on a mesuré le débit et la vitesse à la sortie du conduit 116, 118 ou 120. On a constaté qu'on obtenait, dans le cas de la figure 6A, un débit de 12 m³/h, dans le cas de la figure 6B un débit de 21 m³/h et dans le cas de la figure 6C un débit de 24 m³/h. On constate donc qu'on obtient respectivement des facteurs de multiplication de débit de 6, 10,5 et 12. Ces facteurs sont très supérieurs à ceux qu'on obtient avec les dispositifs de la technique antérieure.

Pour préciser ces résultats, on a alors effectué des expériences schématisées sur la figure 6D. Le dispositif était analogue à celui de la figure 6B, mais l'éjecteur 110 a été placé à trois positions 110A, 110B et 110C, la position 110B correspondant à la position indiquée sur la figure 6B, la position 110A étant à l'extérieur du convergent à une distance égale à 45 % de la longueur du convergent, et la position 110C correspondant à une position à l'intérieur du convergent, à 45 % de la longueur de ce convergent.

Dans les trois cas, on a obtenu, à la précision près des mesures, un facteur de multiplication pratiquement inchangé, compris entre 10 et 11.

On constate donc que, avec les moyens extrêmement simples représentés, il est possible d'une part d'obtenir des facteurs de multiplication de débit très élevés, et d'autre part d'obtenir ces facteurs élevés d'une manière qui laisse une grande marge de réglage des éléments utilisés dans la direction longitudinale.

On a alors effectué des expériences supplémentaires pour déterminer pourquoi il n'était pas possible d'obtenir des facteurs de multiplication élevés dans les dispositifs de la technique antérieure. On s'est alors rendu compte que lorsque l'axe de l'éjecteur n'est pas aligné sur l'axe du convergent et du conduit, le facteur de multiplication diminuait fortement. On s'est aussi rendu compte que toute disposition dissymétrique au niveau de l'entrée du convergent provoquait une forte diminution du facteur de multiplication.

Ainsi, dans les conditions de mise en oeuvre dans les piscines considérées (volume d'environ 20 à 200 m³), c'est-à-dire dans des conditions dans lesquelles il est nécessaire d'obtenir un débit relativement élevé de quelques mètres cubes à quelques dizaines de mètres cubes par heure (par exemple 5 à 50 m³/h), avec une vitesse relativement grande de l'eau (par exemple 0,1 à 2 m/s), un facteur primordial pour l'obtention d'un facteur de multiplication élevé est la circulation de l'eau symétriquement au niveau de la sortie de l'éjecteur et de l'entrée du convergent.

Dans les expériences décrites en référence aux figures 6A à 6D, on a pris la précaution de se placer à l'intérieur d'une masse d'eau étendue afin de pouvoir la considérer comme infinie autour de l'éjecteur et de l'entrée du convergent. L'eau pouvait donc présenter un comportement à symétrie parfaite au niveau de l'éjecteur et du convergent. Dès qu'on introduit une dissymétrie, la circulation de l'eau est fortement perturbée et l'énergie cinétique du courant projeté par l'éjecteur se dissipe rapidement dès l'entrée du convergent et même avant par perturbation de l'écoulement de l'eau.

Parmi tous les documents précités, seul le cinquième correspond partiellement aux conditions selon l'invention. En effet, selon ce document WO 03/062 561, un éjecteur est disposé en amont d'un convergent et, à l'entrée du convergent comme autour de l'éjecteur, une bonne symétrie de la circulation d'eau est obtenue grâce à l'utilisation d'un coude Kaplan. Cependant, le dispositif décrit dans ce document ne suggère pas l'invention, car d'une part il existe toujours une injection de fluide au niveau du col et d'autre part l'alignement de l'éjecteur sur l'axe du convergent-col-divergent n'a pas été convenablement apprécié, comme le démontrent les résultats obtenus (facteur de multiplication limité à 3).

L'invention a pour objet la mise en oeuvre de ces caractéristiques pour l'obtention d'un rapport de multiplication élevé ; elle permet l'utilisation de pompes de faible débit pour l'obtention à la fois d'un débit de circulation important, d'une filtration d'un volume élevé d'eau, et d'une agitation suffisante de l'eau d'une piscine pour que les particules ne puissent pas se déposer, que le fond de la piscine reste propre et que son nettoyage soit grandement réduit.

Plus précisément, l'invention concerne un ensemble de circulation d'eau à multiplication de débit pour piscine, du type qui comporte une entrée d'eau ; l'ensemble comprend
un éjecteur relié à l'entrée d'eau et ayant une sortie d'eau destinée à projeter de l'eau suivant un axe d'éjection,
un convergent ayant un axe de symétrie et une section perpendiculaire à cet axe qui diminue d'une section amont à une section aval, et ayant une longueur entre les sections amont et aval,
un conduit disposé dans le prolongement du convergent auquel il se raccorde sans discontinuité interne à la section aval du convergent, le conduit ayant une longueur entre la section aval du convergent et une sortie, la section du conduit ne diminuant pratiquement pas sur sa longueur, la longueur du conduit étant au moins égale au tiers de la longueur du convergent,
l'axe d'éjection étant pratiquement confondu avec l'axe de symétrie du convergent, et les deux axes formant un axe commun de l'ensemble,
la distance comprise entre la sortie d'eau de l'éjecteur et la section aval du convergent étant comprise entre 0,4 et 1,6 fois la longueur du convergent, et
un espace de guidage disposé juste en amont de la section amont du convergent suivant l'axe commun, et au moins jusqu'à la sortie d'eau de l'éjecteur lorsque celle-ci se trouve en dehors du convergent, cet espace assurant le guidage d'eau de manière pratiquement symétrique autour de l'axe commun.

De préférence, l'axe de symétrie du convergent est un axe de symétrie de rotation. Dans un mode de réalisation avantageux, l'axe commun est un axe de révolution du convergent et du conduit.

Dans un mode de réalisation particulièrement avantageux, le convergent est un tronc de cône ayant une directrice circulaire et dont l'angle de la génératrice avec l'axe est compris entre 10 et 15°.

De préférence, le conduit a une longueur supérieure à 1,7 fois la longueur du convergent et de préférence supérieure à 3 fois cette longueur.

Dans une variante, le conduit comporte aussi un tronçon divergent.

Il est avantageux que la section de sortie du conduit ait une valeur telle que la vitesse moyenne de sortie de l'eau du conduit est supérieure à 0,1 m/s, notamment à 0,3 m/s, et de préférence comprise entre 0,5 et 2 m/s.

De préférence, le débit à l'entrée d'eau de l'éjecteur est supérieur à 1 m³/h.

Dans un mode de réalisation, l'ensemble comporte en outre une pompe destinée à alimenter l'entrée d'eau.

L'invention concerne aussi un groupe de filtration et d'entretien pour piscine, qui comprend un ensemble de circulation d'eau selon les paragraphes précédents, et un dispositif de filtration.

Dans un premier mode de réalisation, le groupe de filtration et d'entretien est destiné à constituer un groupe fixe dans une installation de piscine.

Le document précité WO 02/086 259 décrit un procédé de filtration dans lequel un multiplicateur de débit est incorporé à un ensemble de pompage disposé en aval de l'ensemble de filtration. De cette manière, l'ensemble de filtration fonctionne par aspiration, contrairement à un filtre à sable qui fonctionne en pression.

Dans cette réalisation, des vannes et conduites raccordées à l'ensemble de pompage permettent, pour l'entretien d'une piscine, l'utilisation d'un robot, nécessitant un faible débit à haute pression, et d'un balai destiné à ramasser les débris et salissures.

L'utilisation d'un balai d'entretien de piscine par aspiration dans les systèmes connus nécessite la fermeture du circuit de filtration et de pompage par manoeuvre d'au moins une vanne, et l'ouverture d'un circuit de balai par ouverture d'au moins une autre vanne. Cependant, le balai n'est pas un dispositif simple, car il doit comporter un ensemble de retenue des débris et salissures collectés afin qu'ils ne parviennent pas à l'ensemble associé de pompage. On connaît aussi les inconvénients liés au désamorçage des systèmes de pompage dû à l'introduction quasi inévitable d'air lors de la mise en service du balai.

L'utilisation du balai dans une piscine est donc peu commode, car elle nécessite des opérations relativement complexes et un matériel spécialisé relativement important.

Dans le premier mode de réalisation, l'invention concerne un groupe de filtration et d'entretien pour piscine dans lequel l'utilisation d'un balai est extrêmement simple. Elle ne nécessite la manoeuvre d'aucune vanne et ne s'effectue qu'avec un accessoire de réalisation simple, grâce à l'utilisation des ressources d'un groupe de filtration ayant des caractéristiques particulières.

Plus précisément, dans le premier mode de réalisation, le groupe de filtration et d'entretien, qui est destiné à constituer un groupe fixe dans une installation de piscine, comprend un ensemble de pompage qui comporte lui-même l'ensemble de circulation selon l'invention, disposé entre une ouverture d'entrée placée partiellement au-dessus et au-dessous d'un niveau nominal de remplissage de la piscine, et une ouverture de sortie disposée au niveau nominal ou à proximité de celui-ci, et un ensemble de filtration disposé entre l'ouverture d'entrée et l'ensemble de pompage.

De préférence, l'espace de guidage de l'ensemble de circulation est délimité par un coude Kaplan raccordé sans discontinuité à la section amont du convergent.

Dans un exemple de réalisation de groupe de filtration adapté à l'utilisation d'un dispositif d'aspiration utilisé comme balai de nettoyage, le groupe comporte en outre un élément formant obturateur et raccord, la partie formant obturateur étant destinée à être placée en amont de l'ensemble de filtration pour empêcher la communication directe entre l'ouverture d'entrée et l'ensemble de filtration, et la partie formant raccord assurant la communication directe entre un tube souple et l'ensemble de filtration ; un conduit de dérivation raccorde un premier emplacement, disposé en amont d'une partie au moins de l'ensemble de filtration, à un second emplacement, disposé en aval de l'ensemble de filtration et en amont d'une partie au moins de l'ensemble de pompage et auquel existe une aspiration, et le tube souple a une longueur suffisante pour que son extrémité opposée à l'extrémité raccordée à l'élément formant obturateur et raccord puisse être déplacée en tout point de la piscine, et une section suffisante pour aspirer les débris et salissures présents, en aspirant éventuellement une quantité importante d'air sans provoquer de dysfonctionnement.

Il est alors avantageux que l'ensemble de filtration comporte au moins deux étages, un premier étage de filtration grossière et un second étage de filtration fine, que l'élément formant obturateur et raccord soit disposé en amont de l'étage de filtration grossière, et que le premier emplacement auquel soit raccordé le conduit de dérivation se trouve entre les deux étages. De préférence, le premier étage de filtration est constitué par un panier amovible ayant une grande surface utile à orifices de dimension comprise entre 0,1 et 0,5 mm. De préférence aussi, la section du conduit de dérivation est très inférieure à la section d'entrée de la tuyère convergente de l'ensemble de circulation.

De préférence, le conduit de dérivation est raccordé à l'ensemble de filtration et à l'ensemble de pompage à proximité du niveau nominal de remplissage de la piscine, et l'ensemble de pompage aspire l'eau sortant de l'ensemble de filtration à un niveau très inférieur au niveau nominal de remplissage de la piscine.

De préférence, le groupe de filtration comporte en outre un conduit ayant une première extrémité destinée à être reliée à une bonde de fond de la piscine, et une seconde extrémité raccordée en amont de l'ensemble de circulation, le conduit étant muni d'une vanne disposée à proximité de sa seconde extrémité.

De préférence, le groupe de filtration comporte en outre un obturateur de l'ouverture d'entrée qui permet l'évacuation de la totalité de l'eau du groupe de filtration et d'entretien par l'ensemble de pompage, pour placer le groupe en condition d'hivernage.

De préférence, l'ensemble de pompage qui aspire l'eau sortant de l'ensemble de filtration comporte une pompe double entraînée par un seul moteur électrique, et comprenant une pompe à basse pression et haut débit qui alimente l'ensemble de circulation et une pompe à haute pression et bas débit.

De préférence, l'ouverture de sortie disposée au niveau nominal ou à proximité de celui-ci a un axe incliné par rapport à une normale à la paroi de la piscine à son emplacement, afin que l'eau projetée ait une composante provoquant une circulation tournante dans la piscine.

Dans un second mode de réalisation, le groupe de filtration et d'entretien est destiné à constituer un groupe mobile de filtration pour une installation de piscine, dans lequel le dispositif de filtration est un filtre pratiquement centré sur l'axe commun.

Dans une variante, le filtre est cylindrique et est sous forme d'une cartouche entourant l'espace de guidage de l'ensemble de circulation, et le convergent et le conduit sont placés essentiellement dans le prolongement de la cartouche.

Dans une autre variante, le filtre est cylindrique et est sous forme d'une cartouche placée essentiellement autour de l'espace de guidage, du convergent et du conduit.

Dans un troisième mode de réalisation, le groupe de filtration et d'entretien est destiné à constituer un groupe mobile de filtration pour une installation de piscine, dans lequel le dispositif de filtration et l'ensemble de circulation sont disposés dans un châssis muni d'un dispositif de fixation temporaire à une paroi de piscine.

Dans une première variante, le groupe comporte un raccord de canalisation d'entrée d'eau destiné à être raccordé à une arrivée d'eau.

Dans une seconde variante, le groupe comporte une pompe électrique alimentant l'éjecteur.

De préférence, l'ensemble du groupe de filtration et d'entretien est lesté de manière qu'il puisse flotter avec une orientation telle qu'un orifice d'entrée d'eau et un orifice de sortie d'eau sont voisins de la surface de l'eau sur laquelle flotte le groupe mobile.

Dans un quatrième mode de réalisation, le groupe de filtration et d'entretien est destiné à constituer un balai de nettoyage de piscine.

On connaît déjà, pour le nettoyage des piscines, d'une part des robots et d'autre part des balais. On appelle "robot" un appareil de nettoyage qui peut fonctionner sans la présence d'un opérateur quelconque, et "balai" un appareil déplacé par un opérateur. Un robot diffère d'un balai en ce qu'il comporte un dispositif de déplacement destiné à lui permettre de se déplacer au fond d'une piscine.

Un balai de nettoyage, parfois appelé "ramasse-feuilles", comporte un corps muni d'un long manche, habituellement télescopique, manié par un opérateur depuis le bord. Un tel balai comporte un corps ayant une partie inférieure proche du fond, un dispositif d'aspiration, possédant une arrivée d'eau sous pression et un conduit vertical partant perpendiculairement du centre du corps et délimitant, à la partie inférieure, une entrée d'eau et, à la partie supérieure, une sortie d'eau, et un filtre fixé à la partie supérieure et destiné à recevoir les matières contaminantes, essentiellement des feuilles.

Un robot de nettoyage comporte un corps muni d'un dispositif de propulsion (roues, chaînes, chenilles, courroies, jets d'eau, etc.). Le dispositif de propulsion est entraîné par un dispositif moteur afin qu'il déplace le corps sur un fond de piscine, avec possibilité de changement de direction aux limites du fond. Le corps comporte un dispositif d'aspiration, possédant une arrivée d'eau sous pression et un conduit vertical, parfois en forme de venturi, dans lequel de l'eau sous pression est introduite afin qu'elle provoque la circulation d'un courant ascendant d'eau de la piscine vers le filtre qui est fixé à la partie supérieure du conduit. Un tel robot comporte en outre un accessoire de nettoyage formé d'un tube souple muni de corps destinés à frotter contre le fond de la piscine pour en détacher les matières contaminantes.

Les installations de piscine créent, pour l'alimentation de l'arrivée d'eau sous pression d'un robot ou d'un balai de nettoyage, et parfois d'autres accessoires, un courant d'eau de puissance modérée (de l'ordre de 3 à 0,5 m³/h à une pression de 1 à 5 bar, le plus souvent de 2 à 3 bar, le débit d'une même pompe diminuant lorsque sa pression augmente).

Un balai dispose de toute cette puissance, de l'ordre de 100 W, pour la seule fonction d'aspiration. Un robot dispose de cette même puissance, mais, dans un robot, ce courant d'eau est réparti en quantités sensiblement égales entre les fonctions de propulsion du robot, de création d'un courant ascendant dans le conduit vertical, et d'entraînement de l'accessoire de nettoyage. On conçoit ainsi que la fonction de création d'un courant ascendant n'a pas une grande puissance. Pour cette raison, le nettoyage d'une piscine nécessite de nombreuses heures de fonctionnement du robot, et il est donc souvent réalisé la nuit. Comme l'alimentation en eau du robot nécessite le fonctionnement d'une pompe au moins, un problème de bruit peut se poser. Surtout, cette faible puissance disponible pour le courant ascendant ne donne pas une vitesse suffisante pour détacher les matières contaminantes qui s'accrochent fermement à la piscine, si bien que l'accessoire de nettoyage est nécessaire.

On conçoit donc qu'un balai de nettoyage présente des avantages de simplicité, d'efficacité et de rapidité par rapport à un robot. Cependant, les balais connus posent un certain nombre de problèmes.

D'abord, les balais connus ne possèdent pas une bonne stabilité. Pour ne pas fatiguer indûment l'opérateur, leur corps doit être relativement léger. Dès que le filtre, qui est en position haute, commence à se remplir de feuilles, celles-ci ont tendance à faire pencher et basculer le filtre d'un côté. Même si le poids des matières ramassées est peu important, le filtre a tendance à faire basculer le balai du côté vers lequel le sac est déporté. Si cette tendance au basculement est orientée dans l'axe du manche télescopique du balai, il suffit à l'opérateur d'un effort modéré pour compenser l'effet observé. Cependant, si le sac tend à basculer latéralement par rapport à l'axe du manche, l'opérateur doit exercer sur le manche des forces de torsion de plus en plus importantes, et subit une fatigue importante. Certains manches télescopiques ne permettent d'ailleurs pas l'application d'un tel couple de torsion, si bien que le balai doit être sorti de la piscine très fréquemment pour la vidange du sac.

Un autre inconvénient de ces balais est que, lorsque le fond de la piscine présente une convexité, ils ont tendance à s'appuyer par leur partie centrale sur cette convexité, et des efforts importants sont alors nécessaires pour déloger le balai. Il est fréquent que les fonds de piscine possèdent de telles convexités, en particulier aux transitions entre différentes parties du fond de la piscine ayant des profondeurs différentes.

Un autre inconvénient de ces balais est qu'ils comprennent un conduit peu efficace pour la formation du courant d'eau ascendant de nettoyage, et leur effet de nettoyage n'est pas très puissant.

Dans ce quatrième mode de réalisation de l'invention, un balai possède une grande puissance, une grande mobilité et une grande stabilité.

La grande puissance est obtenue grâce à plusieurs caractéristiques qui sont premièrement le facteur de multiplication de débit élevé obtenu grâce à l'ensemble de circulation d'eau selon l'invention, deuxièmement la grande étendue sur laquelle un courant d'eau rapide circule sur le fond de la piscine, ce courant d'eau rapide étant obtenu par la formation d'une couche mince de liquide dans l'espace de guidage à la surface inférieure du balai, et troisièmement la formation d'une jupe périphérique qui délimite la zone d'action du puissant courant formé.

La grande mobilité est obtenue par utilisation de roues disposées afin qu'elles évitent tout contact direct du corps avec le fond de la piscine sur une convexité.

La grande stabilité est obtenue par abaissement du centre de gravité du balai dû à l'accumulation des matières contaminantes ramassées à un emplacement bas du balai, soit directement sur l'embase du corps, soit à proximité de la partie inférieure du balai.

Plus précisément, dans le quatrième mode de réalisation, le groupe de filtration et d'entretien est destiné à constituer un balai de nettoyage de piscine ; dans ce cas, l'espace de guidage de l'ensemble de circulation est délimité par un plan sensiblement perpendiculaire à l'axe commun passant par la section amont du convergent et par une surface sensiblement parallèle à ce plan et disposée plus en amont.

Dans un exemple de réalisation, le groupe comprend un corps ayant une embase, dont la surface inférieure, destinée à être proche d'un fond de piscine, constitue pratiquement le plan sensiblement perpendiculaire à l'axe commun qui est destiné à être pratiquement vertical, un embout de fixation d'un manche au corps, et un sac de filtre entourant la partie supérieure de l'ensemble de circulation ; le dispositif de filtration est alors fixé au corps à la partie inférieure de celui-ci.

De préférence, le dispositif de filtration est fixé à l'embase.

Dans une première variante, le dispositif de filtration est un sac de filtre qui a des orifices de dimension supérieure à 40 µm, et de préférence de l'ordre de 60 µm.

Dans une seconde variante, le dispositif de filtration est une cartouche de filtration.

De préférence, le dispositif de filtration possède un clapet d'évacuation d'air à sa partie supérieure.

Dans un exemple avantageux, la surface inférieure de l'embase a deux côtés sensiblement parallèles qui sont munis de roues. De préférence, les roues sont disposées en deux lignes parallèles, et chaque ligne comprend au moins trois roues.

De préférence, l'espace compris entre les bords de l'embase et l'entrée de l'ensemble de circulation à la surface inférieure a une étendue importante et une faible hauteur.

De préférence, les bords de la surface inférieure de l'embase sont munis d'une jupe, et la jupe est avantageusement formée par un organe choisi parmi une bavette souple et des soies.

D'autres caractéristiques et avantages de l'invention seront mieux compris à la lecture de la description qui va suivre d'exemples de réalisation, faite en référence aux dessins annexés sur lesquels :
les figures 1 à 5 sont de simples reproductions d'une figure significative de chacun des cinq documents précités de la technique antérieure, et elles ont été décrites précédemment ;
les figures 6A à 6D sont des schémas qui ont déjà été décrits pour l'explication des moyens de l'invention ;
la figure 7 est un schéma d'un groupe de filtration fixe pour piscine mettant en oeuvre les principes de l'invention ;
la figure 8 représente un exemple d'utilisation du groupe de filtration de la figure 7 dans une application à un balai de nettoyage de piscine ;
la figure 9 est une vue en perspective d'un ensemble tel que représenté sur la figure 7 ;
la figure 10 est une coupe partielle d'un balai de nettoyage de piscine comprenant un ensemble de circulation d'eau à multiplication de débit selon l'invention ;
la figure 11 est une vue en perspective de dessous du balai de la figure 10 ;
la figure 12 est une vue en perspective de dessus du balai des figures 10 et 11 ;
la figure 13 est une vue en perspective de dessus d'un groupe mobile de filtration comprenant un ensemble de circulation d'eau selon l'invention ;
la figure 14 est une vue en perspective de l'arrière du groupe de la figure 13 ;
la figure 15 est une vue avec des parties arrachées du groupe des figures 13 et 14, représentant comment l'invention est mise en oeuvre dans un ensemble mobile ; et
la figure 16 est une vue en coupe d'un groupe mobile de filtration particulièrement simple et efficace selon l'invention.

On a déjà décrit, en référence aux figures 6A à 6D, les caractéristiques essentielles de fonctionnement de l'ensemble de circulation à multiplication de débit selon l'invention.

On décrit maintenant des exemples de réalisation correspondant successivement aux premier, quatrième, troisième et second modes de réalisation, en référence aux figures 7 à 9, 10 à 12, 13 à 15, et 16 respectivement.

La figure 7 représente de façon générale un groupe de filtration et d'entretien pour piscine dans le premier mode de réalisation de l'invention. Ce groupe 10 est destiné à être placé essentiellement au-dessous du niveau nominal de l'eau dans la piscine, ce niveau étant repéré par la référence 12 sur les figures 7 et 8.

Les principaux éléments de ce groupe de filtration sont, d'une part, un ensemble de filtration 14 et, d'autre part, un ensemble de pompage 16.

Plus précisément, l'ensemble de filtration 14 est relié à sa partie supérieure à un espace qui débouche dans le bassin de la piscine par une ouverture d'entrée 18, formée par un élément connu dans la technique sous le nom de "skimmer" et qui peut être fermée par un bouchon ou un obturateur, non représenté. L'espace supérieur a aussi une ouverture supérieure 20 qui se trouve normalement au niveau du sol autour de la piscine et qui est fermée par une trappe.

L'ensemble 14 de filtration comprend de préférence au moins deux étages, un premier étage 22 de filtration grossière et un second étage 24 de filtration fine.

De préférence, l'étage de filtration grossière 22 laisse passer les particules de dimension inférieure à une fraction de millimètre, et fonctionne suivant un principe de filtre écran. Par exemple, ce premier étage de filtration 22 est constitué d'un panier avantageusement formé d'une toile à orifices de 0,1 à 0,5 mm, par exemple 0,3 mm, moulée par injection entre des nervures de matière plastique.

Le second étage de filtration fine 24 comprend un filtre cylindrique constitué d'une nappe d'un non-tissé plissé en accordéon, maintenue entre deux flasques circulaires et entourée dans une variante d'un non-tissé extérieur. Ce second étage de filtration 24 constitue dans cette variante un étage double, d'une part formé par le non-tissé extérieur, ayant le rôle d'un filtre en profondeur, et d'autre part par le non-tissé plissé en accordéon, ayant le rôle d'un filtre de surface, dont la finesse de filtration est nettement supérieure à celle du non-tissé extérieur.

Une caractéristique avantageuse de l'ensemble de filtration représenté sur la figure 7 est que la sortie du filtre 24 se trouve au point le plus bas du groupe et est raccordée par un conduit 26 qui remonte vers le niveau nominal de l'eau dans la piscine.

L'ensemble de pompage 16 comporte une pompe 28 et un ensemble de multiplication de débit 30. La pompe 28 est avantageusement du type décrit de façon générale par la demande du brevet français n° 02.13 384. Cette pompe comporte un moteur 32, avantageusement de type électrique, qui entraîne le rotor d'une première pompe 34 à débit élevé (par exemple 14 m³/h) et faible pression (par exemple 1,4 bar) dont l'entrée est reliée au conduit 26 à la partie la plus basse du groupe de filtration, c'est-à-dire près de la sortie de l'ensemble de filtration 14. Le débit total de la pompe 34 (par exemple 14 m³/h) est réparti entre une première sortie 36 (par exemple 12 m³/h) qui est raccordée à l'ensemble de multiplication de débit 30 et une seconde sortie 38 (par exemple 2 m³/h) qui est raccordée à la seconde pompe 40. Cette pompe 40 élève la pression du liquide reçu (par exemple depuis 1,4 bar) et alimente une conduite 42 qui permet le fonctionnement d'un balai ou d'un robot de nettoyage (travaillant par exemple à 2,5 bar).

La sortie 38 représentée sous forme d'une conduite séparée est cependant constituée de préférence par un ensemble placé tout autour du moteur électrique 32 pour refroidir celui-ci.

L'ensemble de multiplication de débit 30 comprend une tuyère convergente puis une tuyère divergente, et un éjecteur 44 placé juste en amont de la tuyère convergente. Ainsi, pour un débit de 12 m³/h à une pression de 1,4 bar transmis par l'éjecteur 44, le débit à la sortie de l'ensemble de multiplication de débit 30 est de l'ordre de 36 m³/h, ce débit étant transmis au bassin par l'ouverture de sortie 48. Lorsque l'éjecteur 44 est adapté au débit et à la pression de la seconde pompe 40, pour un débit de 2 m³/h à une pression de 2,5 bar transmis par l'éjecteur 44, le débit à la sortie de l'ensemble de multiplication de débit 30 est de l'ordre de 30 m³/h, ce débit étant transmis au bassin par l'ouverture de sortie 48.

La figure 8 représente le même groupe de filtration, mais muni d'un élément formant obturateur et raccord 50 selon l'invention.

L'élément 50 comporte, d'une part, une partie formant obturateur 52 et, d'autre part, une partie formant raccord 54. Cette partie formant raccord est destinée au raccordement d'un tube souple 56 utilisé comme balai pour la piscine.

La partie formant obturateur 52 s'applique de préférence en amont de l'ensemble de filtration et notamment du premier étage 22. Par exemple, cette partie formant obturateur 52 est une plaque circulaire munie de pattes permettant son blocage par rotation, par un effet de baïonnette. En conséquence, l'essentiel de l'aspiration de la pompe 28 passe par le tube souple 56. Lorsque le tube aspire essentiellement de l'eau, des feuilles et autres débris, l'eau circule normalement dans le filtre, et les feuilles et autres débris aspirés sont arrêtés par le panier 22 formant le premier étage de filtration. Lorsque le balai fonctionne, il aspire essentiellement de l'eau.

Selon une caractéristique de ce mode de réalisation de l'invention, lorsque de l'air parvient à s'introduire dans l'ensemble de filtration, par le biais de l'élément formant obturateur et raccord, cet air ne peut circuler que dans la partie de filtration grossière 22 et non dans la partie de filtration fine 24. En effet, un conduit de dérivation 58 de petite section est disposé entre l'ensemble de filtration, à un emplacement compris entre les deux étages de filtration, et le conduit 26 qui rejoint l'ensemble de multiplication de débit.

Grâce à ce conduit de dérivation 58, l'air aspiré par le tube souple 56 ne circule pas dans l'étage de filtration fine 24, mais passe par le conduit 58 et est évacué directement par l'ensemble de multiplication de débit.

A l'extrême, si le débit d'eau traversant l'étage de filtration 24 est inférieur au débit nominal de la pompe 28, le groupe de filtration tend à un désamorçage quasi certain.

Le conduit de dérivation 58 présente donc l'avantage essentiel de permettre la commutation à la fonction de balai par simple mise en place de l'élément formant obturateur et raccord 50 selon l'invention. Plus précisément, l'utilisation de la fonction "balai" donnée par le tube 56 nécessite simplement l'enlèvement de la trappe qui ferme l'ouverture 20 et la mise en place de l'obturateur 52 sur l'ensemble de filtration. Dès ce moment, l'aspiration est assurée par le tube souple 56 et se poursuit jusqu'à ce que l'élément 50 soit retiré. A ce moment, le groupe de filtration recommence à fonctionner normalement, avec multiplication du débit.

Le conduit de dérivation 58 présente l'avantage auxiliaire de permettre l'utilisation du panier 22 de filtration pour retenir les débris et salissures, sans perturbation de l'étage de filtration fine 24.

Le groupe de filtration 10 représenté sur les figures 7 et 8 présente de nombreux autres avantages.

D'abord, l'ouverture d'entrée 18 et l'ouverture de sortie 48 se trouvent très près du niveau nominal 12 de l'eau dans la piscine.

Un autre avantage du groupe de filtration est que l'ensemble de pompage est raccordé à la partie inférieure de l'ensemble de filtration, au point le plus bas de l'installation. En conséquence, lorsque l'ouverture d'entrée 18 est convenablement bouchée, l'ensemble de pompage permet la vidange du groupe, par exemple pour l'hivernage.

La section du conduit de dérivation est très petite par rapport à celle du conduit 26. De cette manière, lors du fonctionnement normal, le débit d'eau passant dans ce conduit de dérivation en n'ayant subi que la filtration primaire est extrêmement réduit lorsqu'il s'agit d'eau. Le rapport des sections des conduits 58 et 26 est de préférence inférieur à 1/15, par exemple de l'ordre de 1/25.

Selon une caractéristique avantageuse de l'invention, la sortie 48 qui débouche vers la piscine, soit directement, soit par un embout, a un axe qui est de préférence incliné dans un plan horizontal par rapport à une normale à la paroi de la piscine. Cette inclinaison de l'axe de la sortie 48 du courant d'eau est indiquée sur la figure 9. De cette manière, le courant d'eau de débit important possède également une énergie cinétique élevée, transmise à l'eau de la piscine avec une composante de mouvement qui favorise un écoulement en boucle fermée à la surface de la piscine, et également un brassage de l'intégralité du volume du bassin. Cet écoulement en boucle fermée permet une circulation des débris et salissures, favorisant leur capture par aspiration par l'ouverture 18 du "skimmer".

L'énergie importante transmise à l'eau du bassin, qui crée une composante de circulation provoquant un écoulement tournant, présente l'avantage d'assurer un excellent brassage de l'eau de la piscine, et finalement de limiter, voire de supprimer, les zones de stagnation.

Cet effet de brassage est mis en évidence par des essais de détermination de turbidité. Dans ces essais, de l'argile extrêmement fine est introduite dans l'eau de la piscine, à raison de 50 g/m³ d'eau. L'eau est alors extrêmement trouble. L'essai consiste à déterminer l'efficacité de la filtration par détermination du temps nécessaire pour que l'eau revienne à un seuil de clarté qui correspond à un indice de turbidité soit quatre fois, soit douze fois plus faible, à l'aide d'un turbidimètre.

On détermine ainsi que le retour au seuil de turbidité acceptable nécessite moins d'une journée, en général de l'ordre d'une dizaine d'heures, alors que plusieurs jours sont habituellement nécessaires avec une filtration classique, sans compter la formation importante de dépôts. Ce résultat est obtenu, d'une part, grâce au débit élevé obtenu avec l'ensemble de multiplication de débit, pour une puissance modérée de la pompe, et, d'autre part, grâce à l'effet de brassage obtenu par la giration induite par la résultante du courant d'eau de sortie et de son orientation, par exemple de 20° par rapport à la normale à la paroi de la piscine.

La figure 9 représente la plus grande partie d'un groupe de filtration selon l'invention, en vue en perspective, avec en outre un certain nombre de caractéristiques avantageuses. En particulier, on note que le boîtier de l'ensemble de filtration et du conduit 26 est constitué d'un ensemble réalisé par une technique de soufflage, le corps contenant le filtre étant de préférence nervuré pour posséder une bonne résistance mécanique.

On note sur la figure 9 un perfectionnement selon lequel un conduit 60 a une extrémité supérieure d'une part qui débouche à l'atmosphère et d'autre part qui est raccordée par une vanne 62 à un emplacement qui se trouve en amont de l'ensemble de multiplication de débit. Son extrémité inférieure est destinée à être raccordée à une bonde de fond de la piscine. De cette manière, il est possible de faire circuler de l'eau par dépression dans ce conduit à un débit d'environ 4 m³/h et d'obtenir ainsi une circulation par une bonde de fond de la piscine.

Bien qu'on ait indiqué que le conduit de dérivation était raccordé entre le premier et le second étage de filtration, il peut aussi être placé entièrement en amont de cet ensemble de filtration. Dans ce cas, des débris peuvent passer par le conduit de dérivation, mais comme celui-ci a une petite section, ces débris ne sont pas très gênants, du moment qu'ils ne bouchent pas cette conduite. Il suffit donc d'un quelconque dispositif empêchant le bouchage du conduit de dérivation. En outre, la seconde extrémité du conduit peut être raccordée en tout emplacement où existe une aspiration, par exemple en tout point en amont de la tuyère convergente de l'ensemble de multiplication de débit.

Le groupe de filtration des figures 7 à 9 convient bien à des piscines dont le volume d'eau est de l'ordre de 100 à 200 m³. Lorsque le volume est plus grand, plusieurs groupes peuvent être utilisés et peuvent partager certains éléments, par exemple une pompe. Lorsque le volume est plus petit, il est avantageux d'utiliser un groupe de type mobile, comme décrit plus loin dans le présent mémoire.

Dans le quatrième mode de réalisation, le groupe de filtration et d'entretien comprenant l'ensemble de circulation selon l'invention est destiné à constituer un balai de nettoyage de piscine. Les figures 10 à 12 représentent différentes vues de ce mode de réalisation de balai de nettoyage de piscine selon l'invention.

Comme indiqué clairement sur la figure 12, le balai comporte essentiellement un corps 210 et un filtre 212 représenté dans ce cas sous forme d'un sac pour la simplicité de représentation mais qui peut être une cartouche de filtre.

Le corps comprend une embase 214 et un conduit 216 perpendiculaire à l'embase 214. Le conduit fait partie de l'ensemble de circulation d'eau selon l'invention. L'embase 214 possède des roues 218, sous forme de deux rangées de trois roues dans le mode de réalisation représenté. Une jupe 220, par exemple formée d'un caoutchouc ou d'un élastomère, mais qui peut aussi être formée de soies, est disposée à toute la périphérie inférieure de l'embase 214. Le conduit 216 a une entrée 222 de convergent au niveau de la surface inférieure de l'embase et une sortie 224 à sa partie supérieure. Le conduit 216 est formé dans ce cas par un convergent, une partie centrale cylindrique 226 et un divergent.

Un tube 228 se termine au niveau de l'entrée 222 du convergent par un éjecteur 230 destiné à projeter un courant ascendant d'eau sous pression, transmis par un raccord d'entrée 232. Le raccord 232 est destiné à être raccordé par un tube souple à une prise d'eau sous pression habituellement disposée en bordure de piscine et donnant un débit de l'ordre de 2 m³/h à une pression de 1 à 5 bar, par exemple de 2 à 3 bar.

A sa partie supérieure, l'embase possède une collerette 236 destinée à retenir un cordon 234 de retenue placé à l'ouverture du sac 212 de filtre du balai.

On a aussi représenté, sur la figure 12, un embout 238 comprenant une tige articulée 240 permettant le raccordement d'un manche télescopique.

Il faut enfin noter la présence d'un clapet 242 à la partie supérieure du sac de filtre 212.

On note sur les figures 10 et 11 que l'embase 214 délimite, avec la surface sur laquelle repose le balai, un espace de guidage de l'ensemble de circulation de faible hauteur et de grande étendue, symétrique autour de l'entrée du convergent (voir la surface importante d'embase entourant l'entrée 222 sur la figure 11). On note aussi que la jupe 220 laisse un petit espace seulement pour le passage de l'eau entre l'embase et le fond de la piscine.

Etant donné que la totalité du courant d'eau sous pression (2 m³/h à une pression de 1 à 5 bar) est transmise à l'éjecteur 230, et que celui-ci est placé à l'entrée du convergent, l'effet d'aspiration créé par l'ensemble de circulation est très important. Le courant d'eau aspiré doit d'abord circuler dans l'espace de guidage de faible hauteur et de grande étendue formé entre la surface inférieure de l'embase et le fond de la piscine avant d'atteindre le convergent. Comme cet espace a une faible hauteur, l'eau s'écoule avec une grande vitesse et a donc un effet important de nettoyage. Cet effet est encore renforcé aux bords du balai puisque la jupe délimite un espace localement très réduit et provoque donc une accélération de l'eau qui prend alors une énergie cinétique élevée sur le fond de la piscine.

Cet effet d'aspiration très puissant est facilement démontré : l'enlèvement de plusieurs kilogrammes de terre jetés au fond d'une piscine ne nécessite que quelques dizaines de secondes, et l'appareil permet l'aspiration de pierres de plusieurs dizaines de grammes.

Une autre caractéristique du balai de nettoyage représenté sur les figures 10 à 12 est sa grande mobilité. Les roues 218 sont montées sur des roulements à billes, de préférence inoxydables, et comme elles sont disposées sur deux lignes (orientées parallèlement à la direction du manche télescopique fixé à la tige 240 de l'embout 238), l'embase ne vient pas directement au contact d'une convexité, car les roues du milieu de chaque ligne viennent au contact des convexités et permettent un déplacement facile.

Une caractéristique très importante du balai représenté sur les figures 10 à 12 est sa grande stabilité. Bien que le corps soit formé de matière plastique légère et ait un faible poids, comme le sac de filtre 212 est fixé par un cordon 234 de son ouverture inférieure autour d'une collerette 236 de l'embase du corps, les matières contaminantes aspirées, lorsqu'elles s'échappent par la sortie 224, retombent autour du conduit 216 et viennent s'accumuler sur l'embase tout autour de celle-ci. Comme le courant d'eau de la sortie est orienté vers le haut, il a tendance à centrer la partie supérieure du sac, de sorte que les feuilles et autres déchets peuvent tomber tout autour du conduit sur l'embase. Le poids des matières contaminantes ramassées constitue donc une sorte de lest qui accroît la stabilité du balai. En pratique, l'accumulation des matières contaminantes peut atteindre la hauteur de la sortie 224.

Une autre caractéristique avantageuse de l'invention est que le sac de filtre 212 est de préférence formé d'un tissu ayant des mailles de dimension supérieure à 40 µm et de préférence de l'ordre de 60 µm. Une telle dimension de maille assure la retenue des matières contaminantes même petites, telles que de petites particules de terre, et permet donc d'assurer rapidement la propreté de la piscine. Ces mailles sont cependant si petites que l'air ne peut pas s'échapper du sac à travers le tissu ; un tissu à mailles si fines ne peut donc pas être utilisé avec un balai connu. Selon l'invention, le sac de filtre 212, lorsqu'il est formé d'un tel tissu, comporte un clapet 242 d'évacuation d'air.

Bien qu'on n'ait pas représenté cette caractéristique, le balai peut aussi comporter, de manière connue, un accessoire de nettoyage sous forme d'un tube souple muni d'organes destinés à frotter contre le fond de la piscine pour en séparer les matières fortement accrochées. Un tel accessoire peut être facilement monté au niveau du raccord 232 ou à un autre emplacement du tube 228. Cependant, cet accessoire n'est en général pas nécessaire, à moins que la piscine n'ait pas été utilisée pendant une très longue période sans subir aucun nettoyage, si bien que des saletés particulièrement résistantes peuvent avoir adhéré au fond de la piscine.

Bien qu'on ait décrit l'embase avec une collerette 236 destinée à retenir le cordon 234 de l'ouverture du sac 212 de filtre, la collerette peut être disposée sur le conduit à proximité de l'entrée, afin que les matières contaminantes constituent un lest.

Bien qu'on ait décrit un sac 212 de filtre, celui-ci peut être avantageusement remplacé par une cartouche de filtre, de préférence fixée à l'embase et qui augmente ainsi la stabilité de celle-ci, comme indiqué sur la figure 17 décrite dans la suite.

Le balai qu'on vient de décrire, lorsqu'il est muni d'une cartouche 250 de filtration comme indiqué sur la figure 17, peut aussi être utilisé comme groupe de filtration et d'entretien comprenant l'ensemble de circulation selon l'invention et destiné à constituer un groupe mobile ou autonome de filtration et d'entretien de piscine. La figure 17 représente le balai des figures 10 à 12 retourné de 180° et placé dans un boîtier 244 muni d'entrées d'eau 246 au niveau de la surface de la piscine et d'une sortie d'eau 248. Le sac a été remplacé par une cartouche 250 de filtration, et l'ensemble constitue un groupe mobile ou autonome de filtration.

Ainsi, le même appareil combiné est utilisé soit comme balai, soit comme groupe de filtration.

L'invention concerne aussi d'autres groupes mobiles de filtration, comme indiqué sur les figures 13 à 16.

La figure 13 représente une partie d'un mur 122 de piscine à la partie supérieure duquel sont supportés deux crochets 124 qui portent un corps 126 de groupe mobile de filtration.

Le groupe mobile de filtration comporte une ouverture 128 de "skimmer" qui alimente un corps de filtre 130 d'orientation verticale. Entre la partie inférieure du filtre 130 et une ouverture 132 d'évacuation d'eau du groupe de filtration est disposé un conduit qui remonte et dont la partie verticale comporte un convergent 134 puis un conduit 136 qui, dans l'exemple représenté, comprend une partie divergente. Un éjecteur 138 d'ensemble de circulation selon l'invention est disposé sur l'axe et dans l'axe de la partie de conduit 136, à l'entrée pratiquement du convergent 134. Dans l'exemple représenté, l'éjecteur 138 est alimenté par une prise d'eau 140 présente dans la paroi de la piscine.

Un orifice inférieur 135 permet de vider le groupe et de le sortir facilement d'une piscine.

Lorsque la paroi de la piscine comporte plusieurs prises d'eau, le groupe mobile de filtration peut occuper divers emplacements. Dans une première variante, l'un des crochets 124 (ou une échelle de la piscine) peut être utilisé pour l'alimentation en eau (ou en électricité dans la variante suivante). Dans cette autre variante, le groupe comporte une pompe à faible débit et haute pression (environ 2 bar ou plus), par exemple de type électrique, qui est montée sur le corps 126 et aspire directement l'eau de la piscine : aucun raccordement en eau n'est nécessaire.

Sur la figure 15, la référence 141 désigne une vanne à trois voies permettant l'alimentation soit de l'ensemble de multiplication (éjecteur 138), soit d'une prise 139 d'eau sous pression destinée à un accessoire tel qu'un balai de nettoyage.

Ce groupe mobile présente l'avantage de pouvoir être déplacé et de pouvoir être utilisé notamment avec des piscines hors sol qui ont en général un volume plus réduit que les piscines enterrées. Il n'a que des éléments légers et peu coûteux et peut être facilement déplacé, notamment grâce à ses poignées. En outre, il est facilement réalisé sous forme flottante, et il est de préférence lesté de manière qu'il puisse flotter avec une orientation telle qu'un orifice d'entrée d'eau et un orifice de sortie d'eau sont voisins de la surface de l'eau sur laquelle flotte le groupe mobile.

Dans le troisième mode de réalisation, le groupe de filtration et d'entretien comprenant l'ensemble de circulation selon l'invention est aussi destiné à constituer un groupe mobile ou autonome de filtration et d'entretien de piscine, mais il est encore plus simple que le groupe du second mode de réalisation. La figure 16 représente un tel groupe mobile de filtration.

L'appareil de la figure 16 comporte un électeur 142 aligné sur un axe et raccordé à un raccord 144 permettant un raccordement à une conduite d'alimentation en eau. Un conduit 146 ayant un convergent du côté de l'éjecteur est disposé sur l'axe de l'éjecteur et est raccordé à celui-ci par un petit nombre de bras minces 148, assurant le support du convergent en perturbant le moins possible l'écoulement de l'eau entre l'éjecteur et l'entrée du convergent. L'éjecteur et le conduit 146 sont tenus par deux flasques 150, 152 qui supportent aussi une cartouche cylindrique 154 de filtration. Celle-ci est avantageusement tenue du côté intérieur par une grille 156, par exemple de matière plastique, et une autre grille 158 est avantageusement disposée à l'extérieur afin que les objets de grande dimension, tels que des feuilles, ne viennent pas directement au contact du filtre 154.

Lors du fonctionnement de l'appareil de la figure 16, dès que l'éjecteur 142 projette un courant d'eau dans l'axe du conduit 146, l'eau disposée tout autour de l'appareil traverse la grille 158 et le filtre 154 et vient dans l'espace compris entre le filtre 154 et le conduit 146. Cette eau est aspirée du côté du convergent puis s'écoule à l'intérieur du conduit 146.

Dans des essais, l'appareil représenté sur la figure 16 a été utilisé avec une pression à la sortie de l'éjecteur comprise entre 1 et 3 bar et un débit oscillant entre 0,5 et 3 m³/h. La vitesse obtenue à la sortie du conduit était toujours supérieure à 0,2 m/s et le facteur de multiplication était toujours supérieur à 10.

Ce groupe mobile présente non seulement l'avantage de pouvoir être déplacé et de pouvoir être utilisé notamment avec des piscines hors sol qui ont en général un volume plus réduit que les piscines enterrées, comme le groupe du second mode de réalisation, mais en outre il est encore plus léger et moins coûteux et est très efficace.

Les avantages des groupes mobiles de filtration des deux derniers modes de réalisation décrits sont évidents. Ainsi, un groupe peut être disposé à proximité de l'emplacement d'une piscine qui est le plus sale ou d'accès le plus commode. Le groupe peut n'être introduit dans la piscine que lorsqu'il est nécessaire. Par exemple, un seul groupe peut être utilisé transporté pour filtrer l'eau de plusieurs piscines consécutivement. Aucun dispositif spécial, autre qu'une arrivée d'eau ou d'électricité, n'est nécessaire, tel qu'un espace protecteur fermé. En outre, grâce au faible poids de chaque groupe, plusieurs groupes peuvent être disposés simultanément dans une même piscine de grande dimension, le temps nécessaire à la filtration. Enfin, lorsque le groupe peut flotter, aucun dispositif d'ancrage n'est nécessaire.

## Revendications

1. Ensemble de circulation d'eau à multiplication de débit pour piscine, du type qui comporte une entrée d'eau, comprenant
un éjecteur (110) relié à l'entrée d'eau et ayant une sortie d'eau destinée à projeter de l'eau suivant un axe d'éjection,
un convergent (114) ayant un axe de symétrie et une section perpendiculaire à cet axe qui diminue d'une section amont à une section aval, et ayant une longueur entre les sections amont et aval,
un conduit (116, 118, 120) disposé dans le prolongement du convergent (114) auquel il se raccorde sans discontinuité interne à la section aval du convergent, le conduit ayant une longueur entre la section aval du convergent et une sortie, la section du conduit ne diminuant pratiquement pas sur sa longueur, la longueur du conduit étant au moins égale au tiers de la longueur du convergent,
l' axe d'éjection étant pratiquement confondu avec l' axe de symétrie du convergent, et les deux axes formant un axe commun (112) de l'ensemble,
la distance comprise entre la sortie d'eau de l'éjecteur (110) et la section aval du convergent (114) étant comprise entre 0,4 et 1,6 fois la longueur du convergent, **caractérisé en ce qu'**il comprend un espace de guidage disposé juste en amont de la section amont du convergent (114) suivant l'axe commun (112), et au moins jusqu'à la sortie d'eau de l'éjecteur lorsque celle-ci se trouve en dehors du convergent, cet espace assurant le guidage d'eau de manière pratiquement symétrique autour de l'axe commun.

2. Ensemble selon la revendication 1, **caractérisé en ce que** l'axe de symétrie du convergent est un axe de symétrie de rotation.

3. Ensemble selon la revendication 2, **caractérisé en ce que** l'axe commun (112) est un axe de révolution du convergent et du conduit.

4. Ensemble selon la revendication 3, **caractérisé en ce que** le convergent (114) est un tronc de cône ayant une directrice circulaire et dont l'angle de la génératrice avec l'axe est compris entre 10 et 15°.

5. Ensemble selon l'une quelconque des revendications 1 à 4, **caractérisé en ce que** le conduit (118, 120) a une longueur supérieure à 1,7 fois la longueur du convergent.

6. Ensemble selon l'une quelconque des revendications 1 à 5, **caractérisé en ce que** le conduit (118, 120) comporte aussi un tronçon divergent.

7. Ensemble selon l'une quelconque des revendications précédentes, **caractérisé en ce que** la vitesse moyenne de sortie de l'eau du conduit (116, 118, 120) est supérieure à 0,1 m/s.

8. Ensemble selon la revendication 7, **caractérisé en ce que** la section de sortie du conduit a une valeur telle que la vitesse moyenne de sortie de l'eau du conduit (116, 118, 120) est comprise entre 0,3 et 2 m/s.

9. Ensemble selon l'une quelconque des revendications précédentes, **caractérisé en ce que** le débit à l'entrée d'eau est supérieur à 1 m³/h.

10. Ensemble selon l'une quelconque des revendications précédentes, **caractérisé en ce qu'**il comporte en outre une pompe destinée à alimenter l'entrée d'eau.

11. Groupe de filtration et d'entretien pour piscine, **caractérisé en ce qu'**il comprend un ensemble de circulation d'eau selon l'une quelconque des revendications précédentes, et un dispositif de filtration.

12. Groupe de filtration et d'entretien selon la revendication 11, destiné à constituer un groupe fixe dans une installation de piscine, **caractérisé en ce qu'**il comporte un ensemble de pompage (16) incluant l'ensemble de circulation, disposé entre une ouverture d'entrée (20) placée partiellement au-dessus et au-dessous d'un niveau nominal de remplissage de la piscine, et une ouverture de sortie (48) disposée au niveau nominal ou à proximité de celui-ci, et le dispositif de filtration (14) est disposé entre l'ouverture d'entrée (20) et l'ensemble de pompage (16).

13. Groupe de filtration et d'entretien selon la revendication 12, **caractérisé en ce que** l'espace de guidage de l'ensemble de circulation est délimité par un coude Kaplan raccordé sans discontinuité à l'entrée du convergent.

14. Groupe de filtration et d'entretien selon l'une des revendications 12 et 13, **caractérisé en ce qu'**il comporte en outre
un élément (50) formant obturateur et raccord, la partie (52) formant obturateur étant destinée à être placée en amont de l'ensemble de filtration (14) pour empêcher la communication directe entre l'ouverture d'entrée (20) et l'ensemble de filtration (14), et la partie (54) formant raccord assurant la communication directe entre un tube souple (56) et l'ensemble de filtration (14), et
un conduit (58) de dérivation raccordant un premier emplacement, disposé en amont d'une partie au moins de l'ensemble de filtration (14), à un second emplacement, disposé en aval de l'ensemble de filtration (14) mais en amont d'une partie au moins de l'ensemble de pompage (16), et auquel existe une aspiration,
le tube souple ayant une longueur suffisante pour que son extrémité opposée à l'extrémité raccordée à l'élément (50) formant obturateur et raccord puisse être déplacée en tout point de la piscine, et une section suffisante pour aspirer les débris et salissures présents, en aspirant éventuellement une quantité importante d'air sans provoquer de dysfonctionnement.

15. Groupe de filtration et d'entretien selon la revendication 14, **caractérisé en ce que** l'ensemble de filtration (14) comporte au moins deux étages, un premier étage (22) de filtration grossière et un second étage (24) de filtration fine, l'élément (50) formant obturateur et raccord est disposé en amont de l'étage (22) de filtration grossière, et le premier emplacement auquel est raccordé le conduit (58) de dérivation se trouve entre les deux étages.

16. Groupe de filtration et d'entretien selon la revendication 15, **caractérisé en ce que** le premier étage (22) de filtration est constitué par un panier amovible ayant une grande surface utile à orifices de dimension comprise entre 0,1 et 0,5 mm.

17. Groupe de filtration et d'entretien selon l'une quelconque des revendications 14 à 16, **caractérisé en ce que** la section du conduit (58) de dérivation est très inférieure à la section d'entrée du convergent de l'ensemble de multiplication (30) de débit.

18. Groupe de filtration et d'entretien selon l'une quelconque des revendications 14 à 17, **caractérisé en ce que** le conduit (58) de dérivation est raccordé à l'ensemble de filtration (14) et à l'ensemble de pompage (16) à proximité du niveau nominal (12) de remplissage de la piscine, et l'ensemble de pompage (16) aspire l'eau sortant de l'ensemble de filtration (14) à un niveau très inférieur au niveau nominal de remplissage de la piscine.

19. Groupe de filtration et d'entretien selon l'une quelconque des revendications 12 à 18, **caractérisé en ce qu'**il comporte en outre un conduit (60) ayant une première extrémité destinée à être reliée à une bonde de fond de la piscine, et une seconde extrémité raccordée en amont de l'ensemble de circulation, le conduit étant muni d'une vanne (62) disposée à proximité de sa seconde extrémité.

20. Groupe de filtration et d'entretien selon l'une quelconque des revendications 12 à 19, **caractérisé en ce qu'**il comporte en outre un obturateur de l'ouverture d'entrée (20) qui permet l'évacuation de la totalité de l'eau du groupe de filtration et d'entretien par l'ensemble de pompage (16), pour placer le groupe en condition d'hivernage.

21. Groupe de filtration et d'entretien selon l'une quelconque des revendications 12 à 20, **caractérisé en ce que** l'ensemble de pompage qui aspire l'eau sortant de l'ensemble de filtration (14) comporte une pompe double (28) entraînée par un seul moteur électrique (32), et comprenant une pompe (34) à basse pression et haut débit et une pompe (40) à haute pression et bas débit.

22. Groupe de filtration et d'entretien selon l'une quelconque des revendications 12 à 21, **caractérisé en ce que** l'ouverture de sortie (48) disposée au niveau nominal de l'eau ou à proximité de celui-ci a un axe incliné par rapport à une normale à la paroi de la piscine à son emplacement, afin que l'eau projetée ait une composante provoquant une circulation tournante dans la piscine.

23. Groupe de filtration et d'entretien selon la revendication 11, destiné à constituer un groupe mobile pour une installation de piscine, **caractérisé en ce que** le dispositif de filtration est un filtre pratiquement centré sur l'axe commun.

24. Groupe de filtration et d'entretien selon la revendication 23, **caractérisé en ce que** le filtre est cylindrique et est sous forme d'une cartouche placée essentiellement en amont du convergent et entourant l'espace de guidage.

25. Groupe de filtration et d'entretien selon la revendication 23, **caractérisé en ce que** le filtre est cylindrique et est sous forme d'une cartouche placée essentiellement autour de l'espace de guidage, du convergent et du conduit.

26. Groupe de filtration et d'entretien selon la revendication 11, destiné à constituer un groupe mobile pour une installation de piscine, **caractérisé en ce que** le dispositif de filtration et l'ensemble de circulation sont disposés dans un châssis muni d'un dispositif de fixation temporaire à une paroi de piscine.

27. Groupe de filtration et d'entretien selon la revendication 26, **caractérisé en ce qu'**il comporte un raccord de canalisation d'entrée d'eau destiné à être raccordé à une arrivée d'eau.

28. Groupe de filtration et d'entretien selon la revendication 26, **caractérisé en ce qu'**il comporte une pompe électrique alimentant l'éjecteur.

29. Groupe de filtration et d'entretien selon l'une quelconque des revendications 26 à 28, **caractérisé en ce que** l'ensemble du groupe est lesté de manière qu'il puisse flotter avec une orientation telle qu'un orifice d'entrée d'eau et un orifice de sortie d'eau sont voisins de la surface sur laquelle flotte le groupe mobile.

30. Groupe de filtration et d'entretien selon la revendication 11, destiné à constituer un balai de nettoyage de piscine, **caractérisé en ce que** l'espace de guidage de l'ensemble de circulation est délimité par un plan sensiblement perpendiculaire à l'axe commun passant par la section amont du convergent et par une surface sensiblement parallèle à ce plan et disposée plus en amont.

31. Groupe de filtration et d'entretien selon la revendication 30, **caractérisé en ce qu'**il comprend un corps (210) ayant une embase (214), dont la surface inférieure, destinée à être proche d'un fond de piscine, constitue pratiquement le plan sensiblement perpendiculaire à l'axe commun qui est destiné à être pratiquement vertical, un embout (238) de fixation d'un manche au corps, et un dispositif de filtration (212) entourant la partie supérieure de l'ensemble de circulation, et le dispositif de filtration est fixé au corps (210) à la partie inférieure de celui-ci.

32. Groupe de filtration et d'entretien selon la revendication 31, **caractérisé en ce que** le dispositif de filtration (212) est fixé à l'embase (214).

33. Groupe de filtration et d'entretien selon l'une des revendications 31 et 32, **caractérisé en ce que** le dispositif de filtration est un sac de filtre (212) ayant des orifices de dimension supérieure à 40 µm, et de préférence de l'ordre de 60 µm.

34. Groupe de filtration et d'entretien selon l'une des revendications 31 et 32, **caractérisé en ce que** le dispositif de filtration est une cartouche de filtration.

35. Groupe de filtration et d'entretien selon l'une quelconque des revendications 31 à 34, **caractérisé en ce que** le dispositif de filtration possède un clapet (242) d'évacuation d'air à sa partie supérieure.

36. Groupe de filtration et d'entretien selon l'une quelconque des revendications 31 à 34, **caractérisé en ce que** la surface inférieure de l'embase (214) a deux côtés sensiblement parallèles qui sont munis de roues (218).

37. Groupe de filtration et d'entretien selon la revendication 36, **caractérisé en ce que** les roues (218) sont disposées en deux lignes parallèles, et chaque ligne comprend au moins trois roues.

38. Groupe de filtration et d'entretien selon l'une quelconque des revendications 31 à 37, **caractérisé en ce que** l'espace compris entre les bords de l'embase (214) et l'entrée (222) de l'ensemble de circulation à la surface inférieure a une étendue importante et une faible hauteur.

39. Groupe de filtration et d'entretien selon la revendication 38, **caractérisé en ce que** les bords de la surface inférieure de l'embase (214) sont munis d'une jupe (220).

40. Groupe de filtration et d'entretien selon la revendication 39, **caractérisé en ce que** la jupe (220) est formée par un organe choisi parmi une bavette souple et des soies.

## Claims

1. Unit, for a swimming pool, for circulating water with an increased flow rate, of the type having a water inlet, comprising
an ejector (110) which is connected to the water inlet and has a water outlet for projecting water according to an ejection axis,
a convergent portion (114) having an axis of symmetry and a cross-section perpendicular to that axis which diminishes from an upstream section to a downstream section, and having a length between the upstream and downstream sections,
a pipe (116, 118, 120) which is provided as a continuation of the convergent portion (114), to which it is connected without internal interruption, at the downstream section of the convergent portion, the pipe having a length between the downstream section of the convergent portion and an outlet, the cross-section of the pipe practically not diminishing over its length, the length of the pipe being at least equal to one third of the length of the convergent portion,
the ejection axis generally merging with the axis of symmetry of the convergent portion, and the two axes forming a common axis (112) of the unit,
the distance between the water outlet of the ejector (110) and the downstream section of the convergent portion (114) being from 0.4 to 1.6 times the length of the convergent portion,
**characterised in that** it comprises a guide space arranged just upstream of the upstream section of the convergent portion (114) along the common axis (112), and at least as far as the water outlet of the ejector when the outlet is located outside the convergent portion, the space serving to guide the water generally symmetrically around the common axis.

2. Unit according to claim 1, **characterised in that** the axis of symmetry of the convergent portion is an axis of rotational symmetry.

3. Unit according to claim 2, **characterised in that** the common axis (112) is an axis of revolution of the convergent portion and of the pipe.

4. Unit according to claim 3, **characterised in that** the convergent portion (114) is a truncated cone which has a circular directrix and in which the angle between the generating line and the axis is from 10 to 15°.

5. Unit according to any one of claims 1 to 4, **characterised in that** the length of the pipe (118, 120) is greater than 1.7 times the length of the convergent portion.

6. Unit according to any one of claims 1 to 5, **characterised in that** the pipe (118, 120) also has a divergent portion.

7. Unit according to any one of the preceding claims, **characterised in that** the average speed of the water leaving the pipe (116, 118, 120) is greater than 0.1 m/s.

8. Unit according to claim 7, **characterised in that** the outlet cross-section of the pipe has a value such that the average speed of the water leaving the pipe (116, 118, 120) is from 0.3 to 2 m/s.

9. Unit according to any one of the preceding claims, **characterised in that** the flow rate at the water inlet is greater than 1 m³/h.

10. Unit according to any one of the preceding claims, **characterised in that** it further comprises a pump for supplying the water inlet.

11. Filtration and maintenance unit for a swimming pool, **characterised in that** it comprises a unit for circulating water according to any one of the preceding claims, and a filtration device.

12. Filtration and maintenance unit according to claim 11, which is to constitute a fixed unit in a swimming pool installation, **characterised in that** it comprises a pumping unit (16), including the circulation unit, which is arranged between an inlet opening (20) located partly above and partly below a nominal fill level of the swimming pool, and an outlet opening (48) arranged at the nominal level or near to that level, and the filtration device (14) is arranged between the inlet opening (20) and the pumping unit (16).

13. Filtration and maintenance unit according to claim 12, **characterised in that** the guide space of the circulation unit is delimited by a Kaplan bend which is connected without interruption to the inlet of the convergent portion.

14. Filtration and maintenance unit according to either claim 12 or claim 13, **characterised in that** it further comprises
an element (50) forming a seal and a connection, the part (52) forming a seal being intended to be placed upstream of the filtration unit (14) in order to prevent direct communication between the inlet opening (20) and the filtration unit (14), and the part (54) forming a connection ensuring direct communication between a flexible tube (56) and the filtration unit (14), and
a branch pipe (58) which connects a first location, situated upstream of at least one part of the filtration unit (14), to a second location, situated downstream of the filtration unit (14) but upstream of at least part of the pumping unit (16), and at which there is suction,
the flexible tube being sufficiently long that its end opposite the end connected to the element (50) forming a seal and a connection can be moved to any location in the swimming pool, and having a cross-section sufficient to draw in the debris and dirt that is present, optionally while drawing in a large quantity of air without causing malfunctioning.

15. Filtration and maintenance unit according to claim 14, **characterised in that** the filtration unit (14) comprises at least two stages, a first stage (22) of coarse filtration and a second stage (24) of fine filtration, the element (50) forming a seal and a connection is arranged upstream of the coarse filtration stage (22), and the first location to which the branch pipe (58) is connected is located between the two stages.

16. Filtration and maintenance unit according to claim 15, **characterised in that** the first filtration stage (22) is constituted by a removable basket having a large useful surface area with apertures having a size of from 0.1 to 0.5 mm.

17. Filtration and maintenance unit according to any one of claims 14 to 16, **characterised in that** the cross-section of the branch pipe (58) is very much smaller than the inlet cross-section of the convergent portion of the unit for increasing the flow rate (30).

18. Filtration and maintenance unit according to any one of claims 14 to 17, **characterised in that** the branch pipe (58) is connected to the filtration unit (14) and to the pumping unit (16) close to the nominal fill level (12) of the swimming pool, and the pumping unit (16) draws in the water leaving the filtration unit (14) at a level very much lower than the nominal fill level of the swimming pool.

19. Filtration and maintenance unit according to any one of claims 12 to 18, **characterised in that** it further comprises a pipe (60) having a first end for connection to a bottom plug of the swimming pool, and a second end connected upstream of the circulation unit, the pipe being equipped with a valve (62) arranged close to its second end.

20. Filtration and maintenance unit according to any one of claims 12 to 19, **characterised in that** it further comprises a seal for the inlet opening (20), which allows the whole of the filtration and maintenance unit to be evacuated by the pumping unit (16) in order to bring the unit into the wintering state.

21. Filtration and maintenance unit according to any one of claims 12 to 20, **characterised in that** the pumping unit which draws in the water leaving the filtration unit (14) comprises a twin pump (28) which is driven by a single electric motor (32) and comprises a low-pressure, high-capacity pump (34) and a high-pressure, low-capacity pump (40).

22. Filtration and maintenance unit according to any one of claims 12 to 21, **characterised in that** the outlet opening (48) arranged at the nominal water level, or close thereto, has an axis that is inclined relative to a normal to the wall of the swimming pool at its location, so that the projected water has a component that induces a rotating circulation in the swimming pool.

23. Filtration and maintenance unit according to claim 11, which is to constitute a mobile unit for a swimming pool installation, **characterised in that** the filtration device is a filter which is generally centred on the common axis.

24. Filtration and maintenance unit according to claim 23, **characterised in that** the filter is cylindrical and is in the form of a cartridge which is located substantially upstream of the convergent portion and surrounds the guide space.

25. Filtration and maintenance unit according to claim 23, **characterised in that** the filter is cylindrical and is in the form of a cartridge located substantially around the guide space, the convergent portion and the pipe.

26. Filtration and maintenance unit according to claim 11, which is to constitute a mobile unit for a swimming pool installation, **characterised in that** the filtration device and the circulation unit are arranged in a carriage equipped with a device for temporarily fixing it to a swimming pool wall.

27. Filtration and maintenance unit according to claim 26, **characterised in that** it comprises a water inlet pipe connector for connection to a water supply.

28. Filtration and maintenance unit according to claim 26, **characterised in that** it comprises an electric pump which supplies the ejector.

29. Filtration and maintenance unit according to any one of claims 26 to 28, **characterised in that** the whole of the unit is so ballasted that it is able to float with an orientation such that a water inlet orifice and a water outlet orifice are close to the surface on which the mobile unit is floating.

30. Filtration and maintenance unit according to claim 11, which is to constitute a sweep for cleaning a swimming pool, **characterised in that** the guide space of the circulation unit is delimited by a plane substantially perpendicular to the common axis passing through the upstream section of the convergent portion and by a surface substantially parallel to that plane and arranged further downstream.

31. Filtration and maintenance unit according to claim 30, **characterised in that** it comprises a body (210) having a base (214), of which the lower surface, which is to be close to the bottom of a swimming pool, generally constitutes the plane substantially perpendicular to the common axis which is to be almost vertical, a joining piece (238) for fixing a sleeve to the body, and a filtration device (212) surrounding the upper part of the circulation unit, and the filtration device is fixed to the body (210) in the lower part thereof.

32. Filtration and maintenance unit according to claim 31, **characterised in that** the filtration device (212) is fixed to the base (214).

33. Filtration and maintenance unit according to either claim 31 or claim 32, **characterised in that** the filtration device is a filter bag (212) with apertures having a size greater than 40 µm, preferably of the order of 60 µm.

34. Filtration and maintenance unit according to either claim 31 or claim 32, **characterised in that** the filtration device is a filter cartridge.

35. Filtration and maintenance unit according to any one of claims 31 to 34, **characterised in that** the filtration device has in its upper part a flap (242) for the evacuation of air.

36. Filtration and maintenance unit according to any one of claims 31 to 34, **characterised in that** the lower surface of the base (214) has two substantially parallel sides which are equipped with wheels (218).

37. Filtration and maintenance unit according to claim 36, **characterised in that** the wheels (218) are arranged in two parallel lines, and each line has at least three wheels.

38. Filtration and maintenance unit according to any one of claims 31 to 37, **characterised in that** the space between the edges of the base (214) and the inlet (222) of the circulation unit at the lower surface has a large extent and a small height.

39. Filtration and maintenance unit according to claim 38, **characterised in that** the edges of the lower surface of the base (214) are equipped with a skirt (220).

40. Filtration and maintenance unit according to claim 39, **characterised in that** the skirt (220) is formed by a member selected from a flexible flap and bristles.

## Patentansprüche

1. Wasserzirkulationseinheit mit erhöhtem Durchsatz für Schwimmbecken der Art, welche einen Wassereinlaß aufweisen, die folgendes beinhaltet:
eine Ausstoßvorrichtung (110), die mit dem Wassereinlaß verbunden ist und einen Wasserauslaß aufweist, der dazu bestimmt ist, Wasser entlang einer Ausstoßachse auszustoßen,
einen Sammelbehälter (114) mit einer Symmetrieachse und einem zu dieser Achse senkrechten Abschnitt, der von einem aufstromigen Abschnitt zu einem abstromigen Abschnitt hin schmaler wird und eine Länge zwischen dem aufstromigen Abschnitt und dem abstromigen Abschnitt hat,
eine Leitung (116, 118, 120), die in der Verlängerung des Sammelbehälters (114) angeordnet ist, an die er sich ohne innere Diskontinuität bzw. Unterbrechung am abstromigen Abschnitt des Sammelbehälters anschließt, wobei die Leitung eine Länge zwischen dem abstromigen Abschnitt des Sammelbehälters und einem Ausgang hat und der Leitungsquerschnitt sich über deren Länge hinweg praktisch nicht verkleinert, wobei die Länge der Leitung mindestens gleich einem Drittel der Länge des Sammelbehälters ist,
wobei die Ausstoßachse praktisch mit der Symmetrieachse des Sammelbehälters zusammenfällt und die beiden Achsen eine gemeinsame Achse (112) der Einheit bilden,
der zwischen dem Wasserausgang der Ausstoßvorrichtung (110) und dem abstromigen Abschnitt des Sammelbehälters (114) liegende Abschnitt etwa das 0,4- bis 1,6-fache der Länge des Sammelbehälters beträgt,
**dadurch gekennzeichnet, daß** die Einheit einen Führungsraum aufweist, der genau aufstromig vom aufstromigen Abschnitt des Sammelbehälters (114) der gemeinsamen Achse (112) folgend angeordnet ist und mindestens bis zum Wasserausgang der Ausstoßvorrichtung verläuft, wenn diese außerhalb des Sammelbehälters liegt, wobei dieser Raum das praktisch symmetrische Führen von Wasser um die gemeinsame Achse herum sicherstellt.

2. Einheit nach Anspruch 1, **dadurch gekennzeichnet, daß** die Symmetrieachse des Sammelbehälters eine Drehsymmetrieachse ist.

3. Einheit nach Anspruch 2, **dadurch gekennzeichnet, daß** die gemeinsame Achse (112) eine Rotationsachse des Sammelbehälters und der Leitung ist.

4. Einheit nach Anspruch 3, **dadurch gekennzeichnet, daß** der Sammelbehälter (114) ein Kegelstumpf mit einer kreisförmigen Leitlinie ist, wobei der Winkel der Erzeugenden zu der Achse zwischen 10 und 15° beträgt.

5. Einheit nach einem der Ansprüche 1 bis 4, **dadurch gekennzeichnet, daß** die Leitung (118, 120) eine Länge hat, die größer als das 1,7-fache der Länge des Sammelbehälters ist.

6. Einheit nach einem der Ansprüche 1 bis 5, **dadurch gekennzeichnet, daß** die Leitung (118, 120) auch einen divergierenden Teilabschnitt aufweist.

7. Einheit nach einem der vorangegangenen Ansprüche, **dadurch gekennzeichnet, daß** die mittlere Austrittsgeschwindigkeit des Wassers aus der Leitung (116, 118, 120) mehr als 0,1 m/s beträgt.

8. Einheit nach Anspruch 7, **dadurch gekennzeichnet, daß** der Auslaßquerschnitt der Leitung eine solche Größe hat, daß die mittlere Austrittsgeschwindigkeit des Wassers aus der Leitung (116, 118, 120) zwischen 0,3 und 2 m/s beträgt.

9. Einheit nach einem der vorangegangenen Ansprüche, **dadurch gekennzeichnet, daß** die Durchflußmenge am Wassereinlaß größer als 1 m³/h ist.

10. Einheit nach einem der vorangegangenen Ansprüche, **dadurch gekennzeichnet, daß** sie ferner eine Pumpe aufweist, die zur Versorgung des Wassereinlasses bestimmt ist.

11. Filter- und Wartungsgruppe für ein Schwimmbecken, **dadurch gekennzeichnet, daß** sie eine Wasserzirkulationseinheit nach einem der vorangegangenen Ansprüche und eine Filtervorrichtung aufweist.

12. Filter- und Wartungsgruppe nach Anspruch 11, die eine feste Gruppe in einer Schwimmbekkeninstallation bilden soll, **dadurch gekennzeichnet, daß** sie eine Pumpeinheit (16) aufweist, welche die Zirkulationseinheit, die zwischen einer Eingangsöffnung (20), welche teilweise oberhalb und teilweise unterhalb eines Nennwasserstands für das Auffüllen des Schwimmbeckens angeordnet ist, und einer Ausgangsöffnung (48) angeordnet ist, die am Nennwasserstand oder in der Nähe desselben liegt, beinhaltet, und wobei die Filtervorrichtung (14) zwischen der Eingangsöffnung (20) und der Pumpeinheit (16) angeordnet ist.

13. Filter- und Wartungsgruppe nach Anspruch 2, **dadurch gekennzeichnet, daß** der Führungsraum der Zirkulationseinheit durch einen Kaplan-Krümmer begrenzt wird, der ohne Unterbrechung an den Eingang des Sammelbehälters anschließt.

14. Filter- und Wartungsgruppe nach einem der Ansprüche 12 und 13, **dadurch gekennzeichnet, daß** sie ferner folgendes aufweist:
ein Element (50), das einen Verschluß und einen Anschluß bildet, wobei der den Verschluß bildende Teil (52) an der aufstromigen Seite der Filtereinheit (14) plaziert werden soll, um die direkte Verbindung zwischen der Eingangsöffnung (20) und der Filtereinheit (14) zu verhindern, und der den Anschluß bildende Teil (54) die direkte Verbindung zwischen einem flexiblen Rohr (56) und der Filtereinheit (14) sicherstellt, und
eine Abzweigleitung (58), die eine erste Stelle, die aufstromig von zumindest einem Teil der Filtereinheit (14) angeordnet ist, mit einer zweiten Stelle, die abstromig von der Filtereinheit (14), jedoch aufstromig von zumindest einem Teil der Pumpeinheit (16) angeordnet ist, verbindet und in der es eine Sogwirkung gibt.
wobei das flexible Rohr eine Länge hat, die ausreichend ist, damit sein Ende, welches demjenigen Ende gegenüberliegt, das mit dem den Verschluß und den Anschluß bildenden Element (50) verbunden ist, an jeden Punkt des Schwimmbeckens verlagert werden kann, und einen Abschnitt aufweist, der ausreichend ist, um vorhandene Abfälle und Verschmutzungen einzusaugen und gegebenenfalls eine beträchtliche Luftmenge anzusaugen, ohne eine Fehlfunktion hervorzurufen.

15. Filter- und Wartungsgruppe nach Anspruch 14, **dadurch gekennzeichnet, daß** die Filtereinheit (14) wenigstens zwei Etagen aufweist, nämlich eine erste Etage (22) für die Grobfilterung und eine zweite Etage (24) für die Feinfilterung, wobei das den Verschluß und den Anschluß bildende Element (50) aufstromig von der Etage (22) für die Grobfilterung angeordnet ist und sich die erste Stelle, mit der die Abzweigleitung (58) verbunden ist, zwischen den beiden Etagen befindet.

16. Filter- und Wartungsgruppe nach Anspruch 15, **dadurch gekennzeichnet, daß** die erste Filteretage (22) aus einem abnehmbaren Korb besteht, der eine große Nutzfläche mit Öffnungen, deren Abmessung zwischen 0,1 und 0,5 mm beträgt, hat.

17. Filter- und Wartungsgruppe nach einem der Ansprüche 14 bis 16, **dadurch gekennzeichnet, daß** der Querschnitt der Abzweigleitung (58) wesentlich kleiner ist als der Querschnitt des Eingangs des Sammelbehälters der Einheit mit erhöhtem Durchsatz (30).

18. Filter- und Wartungsgruppe nach einem der Ansprüche 14 bis 17, **dadurch gekennzeichnet, daß** die Abzweigleitung (58) in der Nähe des Nennwasserstands (12) für das Auffüllen des Schwimmbeckens an die Filtereinheit (14) und an die Pumpeinheit (16) angeschlossen ist und die Pumpeinheit (16) das aus der Filtereinheit (14) kommende Wasser auf einer Höhe, die sehr weit unterhalb des Nennwasserstands für das Auffüllen des Schwimmbeckens liegt, einsaugt.

19. Filter- und Wartungsgruppe nach einem der Ansprüche 12 bis 18, **dadurch gekennzeichnet, daß** sie ferner eine Leitung (60) beinhaltet, die ein erstes Ende hat, welches mit einem Bodenablauf des Schwimmbeckens verbunden ist, und ein zweites Ende hat, welches aufstromig von der Zirkulationseinheit angeschlossen ist, wobei die Leitung mit einem Ventil (62) ausgestattet ist, das in der Nähe ihres zweiten Endes liegt.

20. Filter- und Wartungsgruppe nach einem der Ansprüche 12 bis 19, **dadurch gekennzeichnet, daß** sie ferner einen Verschluß für die Eingangsöffnung (20) aufweist, die das Entleeren des gesamten Wassers aus der Filter- und Wartungsgruppe durch die Pumpeinheit (16) erlaubt, um die Gruppe in Winterbedingung zu bringen.

21. Filter- und Wartungsgruppe nach einem der Ansprüche 12 bis 20, **dadurch gekennzeichnet, daß** die Pumpeinheit, die das aus der Filtereinheit (14) austretende Wasser einsaugt, eine doppelte Pumpe (28) aufweist, welche durch einen einzigen Elektromotor (32) angetrieben wird und eine Pumpe (34) mit niedrigem Druck und hohem Durchsatz und eine Pumpe (40) mit hohem Druck und geringem Durchsatz aufweist.

22. Filter- und Wartungsgruppe nach einem der Ansprüche 12 bis 21, **dadurch gekennzeichnet, daß** die Ausgangsöffnung (48), die am Nennwasserstand des Wassers oder in der Nähe desselben angeordnet ist, eine an ihrem Standort bezüglich einer Normalen auf die Wand des Schwimmbekkens geneigte Achse hat, damit das ausgestoßene Wasser eine Komponente hat, die einen zirkulierenden Kreislauf im Schwimmbecken bewirkt.

23. Filter- und Wartungsgruppe nach Anspruch 11, die dazu bestimmt ist, eine mobile Gruppe für eine Schwimmbeckeninstallation zu bilden, **dadurch gekennzeichnet, daß** die Filtervorrichtung ein Filter ist, der praktisch auf der gemeinsamen Achse zentriert ist.

24. Filter- und Wartungsgruppe nach Anspruch 23, **dadurch gekennzeichnet, daß** der Filter zylindrisch ist und die Form einer Kartusche hat, die im wesentlichen aufstromig von dem Sammelbehälter und den Führungsraum umgebend angeordnet ist.

25. Filter- und Wartungsgruppe nach Anspruch 23, **dadurch gekennzeichnet, daß** der Filter zylindrisch ist und die Form einer Kartusche hat, die im wesentlichen um den Führungsraum, den Sammelbehälter und die Leitung herum angeordnet ist.

26. Filter- und Wartungsgruppe nach Anspruch 11, die eine mobile Gruppe für eine Schwimmbeckeninstallation bilden soll, **dadurch gekennzeichnet, daß** die Filtervorrichtung und die Zirkulationseinheit in einem Gestell angeordnet sind, welches mit einer Vorrichtung für die vorübergehende Befestigung an einer Wand des Schwimmbeckens ausgestattet ist.

27. Filter- und Wartungsgruppe nach Anspruch 26, **dadurch gekennzeichnet, daß** sie einen Rohrleitungsanschluß für den Wassereintritt aufweist, der dazu bestimmt ist, an einem Wasserzulauf angeschlossen zu werden.

28. Filter- und Wartungsgruppe nach Anspruch 26, **dadurch gekennzeichnet, daß** sie eine elektrische Pumpe aufweist, welche die Ausstoßvorrichtung versorgt.

29. Filter- und Wartungsgruppe nach einem der Ansprüche 26 bis 28, **dadurch gekennzeichnet, daß** die Gruppeneinheit so beschwert bzw. beladen ist, daß sie mit einer solchen Ausrichtung schwimmen kann, daß eine Wassereingangsöffnung und eine Wasserausgangsöffnung zu der Oberfläche, auf welcher die mobile Gruppe schwimmt, benachbart sind.

30. Filter- und Wartungsgruppe nach Anspruch 11, die einen Reinigungsbesen für das Schwimmbecken bilden soll, **dadurch gekennzeichnet, daß** der Führungsraum der Zirkulationseinheit durch eine Ebene begrenzt ist, welche im wesentlichen senkrecht zur gemeinsamen Achse ist, welche durch den aufstromigen Abschnitt des Sammelbehälters und durch eine zu dieser Ebene im wesentlichen parallele Oberfläche verläuft und weiter aufstromig angeordnet ist.

31. Filter- und Wartungsgruppe nach Anspruch 30, **dadurch gekennzeichnet, daß** sie einen Körper (210) aufweist mit einem Sockel (214), dessen untere Oberfläche, die in der Nähe des Schwimmbeckenbodens liegen soll, praktisch die Ebene darstellt, die im wesentlichen senkrecht zur gemeinsamen Achse verläuft, welche praktisch vertikal sein soll, ein Ansatzstück (238) zur Befestigung eines Griffs an dem Körper und eine Filtervorrichtung (212) aufweist, die den oberen Teil der Zirkulationseinheit umgibt, und wobei die Filtervorrichtung an dem Körper (210) am unteren Teil desselben angeordnet ist.

32. Filter- und Wartungsgruppe nach Anspruch 31, **dadurch gekennzeichnet, daß** die Filtervorrichtung (212) am Sockel (214) befestigt ist.

33. Filter- und Wartungsgruppe nach einem der Ansprüche 31 und 32, **dadurch gekennzeichnet, daß** die Filtervorrichtung ein Filtersack (212) ist, der Öffnungen mit Abmessungen von mehr als 40 µm und bevorzugt in der Größenordnung von 60 µm aufweist.

34. Filter- und Wartungsgruppe nach einem der Ansprüche 31 und 32, **dadurch gekennzeichnet, daß** die Filtervorrichtung eine Filterkartusche ist.

35. Filter- und Wartungseinheit nach einem der Ansprüche 31 bis 34, **dadurch gekennzeichnet, daß** die Filtervorrichtung in ihrem oberen Teil ein Klappenventil (242) für das Entleeren von Luft aufweist.

36. Filter- und Wartungsgruppe nach einem der Ansprüche 31 bis 34, **dadurch gekennzeichnet, daß** die innere Oberfläche des Sockels (214) zwei Seiten hat, die im wesentlichen parallel und mit Rädern (218) versehen sind.

37. Filter- und Wartungsgruppe nach Anspruch 36, **dadurch gekennzeichnet, daß** die Räder (218) in zwei parallelen Reihen angeordnet sind und jede Reihe mindestens drei Räder aufweist.

38. Filter- und Wartungseinheit nach einem der Ansprüche 31 bis 37, **dadurch gekennzeichnet, daß** der Raum, der zwischen den Rändern des Sockels (214) und dem Eingang (222) der Zirkulationseinheit an der unteren Oberfläche eingeschlossen ist, eine beträchtliche Ausdehnung und eine geringe Höhe hat.

39. Filter- und Wartungsgruppe nach Anspruch 38, **dadurch gekennzeichnet, daß** die Ränder der unteren Oberfläche des Sockels (214) mit einem Mantel (220) versehen sind.

40. Filter- und Wartungsgruppe nach Anspruch 39, **dadurch gekennzeichnet, daß** der Mantel (220) durch ein Organ gebildet ist, das unter einem flexiblen Schmutzfänger und Borsten ausgewählt ist.
